# EUROPÄISCHE PATENTANMELDUNG

(11) **EP 1 715 241 A1**
(43) Veröffentlichungstag der Anmeldung: **25.10.2006**
(21) Anmeldenummer: 05024062.1
(22) Anmeldetag: 04.11.2005
(51) Int. Cl.: F21L 4/08, F21L 13/06

(54) **Tragbare Leuchte mit AC und manuellen Ladegeräten**

(30) Priorität: 21.04.2005 CN 200520011839
(71) Anmelder: Yuen, Se Kit, Hong Kong (HK)
(72) Erfinder: Yuen, Se Kit, Hong Kong (HK)
(74) Vertreter: Kerkhoff, Thomas

(57) **Zusammenfassung**

Die Erfindung bezieht sich auf eine wiederaufladbare elektrooptische Universallampe, die folgendes beinhaltet: ein Gehäuse, eine Lichteinheit im vorderen Bereich des Gehäuses, eine Batteriekammer, die im Gehäuse installiert ist, mit mindestens einer wiederaufladbaren Batterie in der Batteriekammer, die mit der Lichteinheit über eine Schalttaste verbunden ist. Ein beweglicher Stecker im hinteren Teil des Gehäuses, der mit einem Schaltgerät verbunden ist, das wiederum mit der wiederaufladbaren Batterie verbunden ist. Einem Handgriff, der mit dem Gehäuse verbunden ist. Der bewegliche Stecker befindet sich im Handgriff und ein manuelles Ladegerät ist auf dem Gehäuse installiert und mit der wiederaufladbaren Batterie verbunden. Die wiederaufladbare elektrooptische Universallampe dient als wichtige Leuchtquelle für die Polizei, die Feuerwehr, bei Notfalleinsätzen, für das Militär und den täglichen Gebrauch. Die wiederaufladbare elektrooptische Universallampe ist umweltfreundlich und energiesparend und kann jederzeit aufgeladen und eingesetzt werden.

## Beschreibung

### Erfindungsbereich

Die Erfindung bezieht sich auf eine elektrooptische Lampe bzw. eine wiederaufladbare elektrooptische Universallampe, die leicht aufgeladen werden kann.

### Beschreibung der im Zusammenhang stehenden Eigenschaften

Lampen werden in vielen Bereichen eingesetzt. In elektrooptischen Lampen werden im Allgemeinen Trockenbatterien oder wiederaufladbare Batterien verwendet. Eine elektrooptische Lampe mit wiederaufladbaren Batterien ist allseits bekannt und ist normalerweise am Ende mit einem Ladestecker ausgestattet, der dazu dient, die Lampe mit Strom zu laden. Eine Lampe mit einer solchen Struktur ist jedoch häufig sehr groß und manchmal ist es schwierig, den Netzstecker mit einem Netzanschluss zu verbinden, der sich in einem wesentlich kleineren Bereich befindet, wodurch der Ladevorgang beeinträchtigt wird. Da zudem alle gegenwärtigen wiederaufladbaren elektrooptischen Lampen mit Netzstrom versorgt werden, ist es schwierig, den Ladevorgang an Orten durchzuführen, an denen kein Netzstrom zur Verfügung steht.

### Zusammenfassung der Erfindung

Das Ziel der Erfindung besteht darin, eine wiederaufladbare elektrooptische Universallampe zur Verfügung zu stellen, die sich leicht wieder aufladen lässt bzw. sich auch dann wieder aufladen lässt, wenn der Netzstrom nur eingeschränkt zur Verfügung steht.

Damit dieses Ziel erreicht werden kann, stellt die Erfindung eine wiederaufladbare elektrooptische Universallampe zur Verfügung, die mit einem Gehäuse, einer Leuchteinheit, die sich im vorderen Bereich des Gehäuses befindet, einer Batteriekammer im Gehäuse, in dem mindestens eine wieder aufladbare Batterie sitzt, die mit der Leuchteinheit über eine Schalttaste verbunden ist, ausgestattet ist. Ein beweglicher Stecker befindet sich im hinteren Teil des Gehäuses und ist mit einem Schaltgerät verbunden, das wiederum mit der wieder aufladbaren Batterie verbunden ist und sich im Gehäuse befindet. Ein Griff ist ebenfalls beweglich mit dem Gehäuse verbunden. Im Handgriff befindet sich der Stecker. Ein manuelles Ladegerät ist auf dem Gehäuse installiert und mit der wiederaufladbaren Batterie verbunden.

Gemäß dem Erfindungskonzept ist der Handgriff rechteckig geformt und kann zwischen Position eins und Position zwei bewegt werden. In der ersten Position befinden sich der Handgriff und das Gehäuse auf der gleichen horizontalen Linie, während sich der Handgriff auf der zweiten Position senkrecht zum Gehäuse befindet und der bewegliche Stecker bildet quasi eine Verlängerung des hinteren Teils des Gehäuses.

Gemäß dem Erfindungskonzept beinhaltet die Leuchteinheit mindestens eine Leuchtdiode, mindestens einen reflektierenden parabolförmigen Spiegel und mindestens eine transparente Vorderplatte, mit mindestens einer Konvexlinse, die das von der Leuchtdiode ausgehende Licht konvergiert. Die Konvexlinse befindet sich in der Mitte der Vorderplatte und der reflektierende Spiegel reflektiert das von der Leuchtdiode ausgehende Licht und strahlt das Licht mit Hilfe der Vorderplatte aus dem Gehäuse heraus.

Gemäß dem Erfindungskonzept befindet sich die Schalttaste in der Mitte der beweglichen Achse, die den Handgriff und das Gehäuse verbindet.

Gemäß dem Erfindungskonzept beinhaltet das manuelle Ladegerät kombinatorische Zahnräder, einen Generator und einen schwenkbaren Handgriff im oberen Bereich des Gehäuses. Der schwenkbare Handgriff sorgt dafür, dass sich die kombinatorischen Zahnräder drehen, wodurch wiederum der Generator aktiviert und Strom erzeugt wird.

Gemäß dem Erfindungskonzept befindet sich eine bewegliche Batterieabdeckung im unteren Bereich der Batteriekammer.

Gemäß dem Erfindungskonzept befinden sich zwei rotierende Wölbungen auf der Achse sowie zwei rechteckige Führungsöffnungen im hinteren Bereich des Gehäuses. Der bewegliche Stecker ist mit zwei runden beweglichen Achsöffnungen versehen, die mit den beiden rotierenden Achswölbungen verbunden sind. Ein Ende des beweglichen Steckers ist mit Anschlussstiften versehen, die durch die Führungsöffnungen verlaufen.

Gemäß dem Erfindungskonzept befinden sich die rotierenden runden Achsöffnungen auf sowohl der oberen und der unteren Seite des vorderen Bereichs des Handgriffs. Verschlüsse, die bewegt werden können, befinden sich wiederum auf den kreisrunden Öffnungen der rotierenden Achse. Flanschwellen befinden sich auf den rotierenden Verschlüssen. Die rotierenden Verschlüsse passen durch die kreisrunden Öffnungen der rotierenden Achse auf dem Handgriff und den kreisrunden Öffnungen der rotierenden Achse auf dem Gehäuse. Die Flanschwellen halten die Innenfläche des Gehäuses fest.

Gemäß dem Erfindungskonzept ist ein Ende des schwenkbaren Handgriffs rotierend mit einem Griffring verbunden.

Gemäß dem Erfindungskonzept befindet sich der Griffring in einer Vertiefung im oberen Bereich des Gehäuses.

Das heißt, die Erfindung stellt eine wiederaufladbare elektrooptische Lampe mit einem Gehäuse dar. Das Gehäuse beinhaltet eine Lichtquelle, einen Ladestecker, einen Handgriff und ein manuelles Ladegerät. Der Handgriff kann auf eine erste bzw. zweite Position eingestellt werden. In der ersten Position befinden sich der Handgriff und das Gehäuse auf der gleichen horizontalen Linie und bilden dadurch für den Benutzer einen praktischen Tragegriff. In der zweiten Position verläuft der Handgriff senkrecht zum Gehäuse. Der Ladestecker erstreckt sich über den hinteren Bereich des Gehäuses hinaus, damit der Ladevorgang für die Lampe ausgeführt werden kann. Wenn dem Benutzer also kein Netzstrom zur Verfügung steht, kann er mit Hilfe des manuellen Ladegeräts Strom erzeugen, indem er den schwenkbaren Handgriff bewegt und dadurch den Ladevorgang für die wieder aufladbare elektrooptische Universallampe ausführt.
Die wieder aufladbare elektrooptische Universallampe kann gemäß der Erfindung als eine wichtige Lichtquelle für die Polizei, die Feuerwehr, Notfalleinsätze, das Militär und den alltäglichen Gebrauch dienen. Die wiederaufladbare elektrooptische Universallampe ist umweltfreundlich und energiesparend und kann jederzeit eingesetzt werden.

### Eine kurze Beschreibung der Zeichnungen

Die weiteren Funktionen der wiederaufladbaren elektrooptischen Universallampe werden im Einzelnen unter Bezugnahme auf entsprechende in den Abbildungen dargelegte Beispiele erläutert:
Abb. 1 zeigt eine Seitenansicht der Lampe gemäß der Erfindung.
Abb. 2 zeigt eine Längsansicht der in Abb. 1 enthaltenen Lampe.
Abb. 3 zeigt die Ansicht von oben der in Abb. 1 enthaltenen Lampe.
Abb. 4 zeigt die Ansicht von unten der in Abb. 1 enthaltenen Lampe.
Abb. 5 zeigt die Ansicht von vorne der in Abb. 1 enthaltenen Lampe.
Abb. 6 zeigt die Ansicht von hinten der in Abb. 1 enthaltenen Lampe.
Abb. 7 zeigt eine weitere Seitenansicht der in Abb. 1 enthaltenen Lampe.
Abb. 8 zeigt eine nach unten verlaufende Perspektive der Lampe aus Abb. 1 sowie die erste Position des Handgriffs relativ zum Gehäuse.
Abb. 9 zeigt eine nach oben verlaufende Perspektive der Lampe aus Abb. 1 sowie die erste Position des Handgriffs relativ zum Gehäuse.
Abb. 10 zeigt eine weitere nach unten verlaufende Perspektive der Lampe aus Abb. 1 sowie die zweite Position des Handgriffs relativ zum Gehäuse.
Abb. 11 zeigt eine weitere nach unten verlaufende Perspektive der Lampe aus Abb. 1 sowie die Position des schwenkbaren Handgriffs des manuellen Ladegeräts relativ zum Gehäuse, wenn sich das manuelle Ladegerät im Einsatz befindet und
Abb. 12 zeigt eine Explosionsdarstellung der in Abb. 1 dargestellten Lampe. Ansicht von oben mit dem fluoreszierenden Licht.

### Ausführliche Beschreibung der bevorzugten Ausführungsform

Die wiederaufladbare elektrooptische Universallampe enthält gemäß der Erfindung ein Gehäuse (1) in der Form eines rechteckigen Zylinders. Eine Leuchteinheit befindet sich im Gehäuse (1) und beinhaltet eine Lichtquelle (2), einen reflektierenden Spiegel (3), der im Allgemeinen parabolförmig ist und eine Vorderplatte (4), die aus Glas oder einem anderen transparenten Material besteht. Drei Konvexlinsen (5) sind auf der Vorderplatte (4) befestigt. Die Innenfläche der Vorderplatte (4) schließen mit der Endplatte des reflektierenden Spiegels (3) ab, der sich in einem vorderen Ringaufsatz (6) befindet. Der Ringaufsatz (6) ist abnehmbar mit dem vorderen Bereich des Gehäuses (1) verbunden.

Wie in den Abbildungen dargestellt, besteht die Lichtquelle (2) aus drei hell leuchtenden Leuchtdioden (7). Die drei Leuchtdioden (7) sind energiesparende elektrooptische Kaltkathoden. Die Leuchtdioden (7) sind auf dem Schaltbrett (8) befestigt, dass sich in der Mitte einer Halterung (9) im vorderen Bereich des Gehäuses (1) befindet. Eine Batteriekammer (11), die mindestens eine wiederaufladbare Batterie (10) enthält, sitzt im unteren Bereich des Gehäuses (1). Eine bewegliche Batterieabdeckung (12) befindet sich im unteren Bereich der Batteriekammer (11) und ist wiederum abnehmbar im unteren Bereich des Gehäuses (1) befestigt. Zwei rotierende Achswölbungen (13) und zwei rechteckige Führungsöffnungen (14) befinden sich im hinteren Bereich des Gehäuses (1). Die beiden rotierenden Achswölbungen (13) sind mit zwei kreisrunden rotierenden Achsöffnungen (16) des beweglichen Steckers (15) verbunden. Die beiden Anschlussstifte (17) verlaufen durch die beiden rechteckigen Führungsöffnungen (14) im hinteren Bereich des Gehäuses (1) und werden mit einem Netzstromanschluss verbunden. Das andere Ende der beiden Anschlussstifte (17) ist beweglich und elektrisch mit Kontaktfolien (19) auf dem Schaltbrett (20) verbunden, damit der Netzstrom mittels der Anschlussstifte (17) auf das Schaltbrett (20) übertragen werden kann. Der Netzstrom wird also in das Gehäuse (1) mit Hilfe des beweglichen Steckers (15) übertragen, d. h. die wiederaufladbare Batterie im Gehäuse (1) kann mit Hilfe der Schaltplatte geladen werden, die mit dem Gehäuse (1) durch Drähte verbunden ist. Die wiederaufladbare Batterie (10) ist elektrisch mit der elektrooptischen Lichtquelle (2) über eine Schalttaste (24) verbunden. Eine Ladungsanzeige (21) befindet sich auf dem Schaltbrett (18). Eine transparente Linse (22) befindet sich oberhalb der Ladungsanzeige (21) in einer kreisrunden Öffnung (23) auf der Gehäusefläche (1). Dadurch ist es für den Benutzer leicht, die Ladungsanzeige (21) durch die transparente Linse (22), die sich in einer kreisrunden Öffnung (23) auf der Gehäusefläche (1) befindet, zu sehen.

Der bewegliche Stecker (15) im hinteren Teil des Gehäuses (1) kann in einem Handgriff (25) aufbewahrt werden, der normalerweise rechteckig geformt ist. Kreisrunde Öffnungen (26) auf der rotierenden Achse stehen auf der oberen und unteren Seite des vorderen Bereichs des Handgriffs (25) zur Verfügung. Rotierende Verschlüsse (27) befinden sich in die kreisrunden Öffnungen. Flanschwellen (28) befinden sich wiederum auf den Innenseiten der rotierenden Verschlüsse (27). Die rotierenden Verschlüsse (27) verlaufen durch den kreisrunden Öffnungen (26) des Handgriffs (25) und die kreisrunden Öffnungen der rotierenden Achse (29) des Gehäuses (1). Der Handgriff (25) und das Gehäuse (1) sind rotierend mit den rotierbaren Verschlüssen (27) verbunden und der Handgriff (25) kann zwischen einer ersten und zweiten Position bewegt werden. Auf der ersten Position befinden sich der Handgriff (25) und das Gehäuse (1) auf der gleichen horizontalen Linie und stellen dem Benutzer dadurch einen Tragegriff zur Verfügung. Auf der zweiten Position verläuft der Handgriff (25) senkrecht zum Gehäuse (1). Der bewegliche Stecker (15) erstreckt sich über den hinteren Bereich des Gehäuses (1) hinaus und kann mit einem Netzanschluss verbunden und dadurch aufgeladen werden.

Eine rechteckige Öffnung (30) befindet sich auf einem der beweglichen Verschlüsse (27) auf dem Gehäuse (1). Die Schalttaste (24) befindet sich auf der Innenseite der rechteckigen Öffnung (30) und eine Schalttaste (31) befindet sich auf der Außenseite der rechteckigen Öffnung (30). Der untere Bereich der Schalttastenabdeckung (31) verläuft durch die rechteckige Öffnung (30) des beweglichen Verschlusses (27) und ist dadurch mit der Schalttaste (24) verbunden. Anders ausgedrückt, die Benutzer kann die Schalttaste (24) durch Druck auf die Schalttastenabdeckung (31) betätigen.

Ein manuelles Ladegerät (32) befindet sich im oberen Bereich des Gehäuses (1) und beinhaltet kombinatorische Zahnräder (33), einen Generator (34) und einen schwenkbaren Handgriff (35). Ein Teil des schwenkbaren Handgriffs (35) ist beweglich mit dem oberen Bereich des manuellen Ladegeräts verbunden (32) und der andere Teil des schwenkbaren Handgriffs (35) ist rotierend mit dem Griffring (26) verbunden. Der Griffring (36) des schwenkbaren Handgriffs (35) kann in einer Vertiefung (37) im oberen Bereich des Gehäuses (1) aufbewahrt werden, damit der Benutzer das Gehäuse (1) bequem tragen kann. Der schwenkbare Handgriff (35) kann vom Benutzer hochgezogen und im Uhrzeigersinn oder gegen den Uhrzeigersinn bewegt werden. Mit Hilfe des schwenkbaren Handgriffs (35) werden die kombinatorischen Zahnräder angetrieben, wodurch wiederum der Generator (34) aktiviert und die wiederaufladbare Batterie (10) geladen wird.

Die wiederaufladbare elektrooptische Universallampe stellt dem Benutzer gemäß der Erfindung zwei unterschiedliche Lademöglichkeiten zur Verfügung. Eine Lademöglichkeit ist gegeben, wenn der Handgriff (25) auf die senkrecht zum Gehäuse (1) verlaufende Position bewegt wird und sich der bewegliche Stecker (15) über den hinteren Bereich des Gehäuses (1) hinaus erstreckt und mit einem Netzanschluss verbunden wird, wodurch die Lampe aufgeladen wird. Die andere Lademöglichkeit besteht, wenn der schwenkbare Handgriff (35) vom Benutzer aus dem Gehäuse (1) herausgezogen und im Uhrzeigersinn bzw. gegen den Uhrzeigersinn bewegt wird, wodurch er die kombinatorischen Zahnräder (33) antreibt, die wiederum den Generator (34) aktivieren und Strom für das Aufladen der wiederaufladbaren Batterie (10) erzeugt wird. d. h. der Ladevorgang der Lampe ist erreicht. Nachdem die Batterie der Lampe aufgeladen ist, kann die wiederaufladbare elektrooptische Lampe gemäß der Erfindung mehrere Stunden lang leuchten. Sie kann deshalb als wichtige energiesparende Lichtquelle für die Polizei, die Feuerwehr, Notfalleinsätze, das Militär und den täglichen Gebrauch eingesetzt werden.

## Patentansprüche

1. Eine wiederaufladbare elektrooptische Universallampe besteht aus
einem Gehäuse, einer Leuchteinheit im vorderen Bereich des Gehäuses, einer Batteriekammer, die sich im Gehäuse befindet, mit mindestens einer wiederaufladbaren Batterie in der Batteriekammer, die mit der Lichteinheit über eine Schalttaste verbunden ist.
Einem beweglichen Stecker, der im hinteren Bereich des Gehäuses installiert ist und mit einem Schaltgerät verbunden ist, dass wiederum mit der wiederaufladbaren Batterie verbunden ist.
Einem Handgriff, der beweglich mit dem Gehäuse verbunden ist. Der bewegliche Stecker befindet sich im Handgriff und
einem manuellen Ladegerät, das im Gehäuse installiert und mit der wiederaufladbaren Batterie verbunden ist.

2. Eine wiederaufladbare elektrooptische Universallampe gemäß Antrag 1, bei der der Handgriff rechteckig geformt ist und zwischen Position eins und Position zwei bewegt werden kann. In der ersten Position befindet sich der Handgriff und das Gehäuse auf der gleichen horizontalen Linie, während der Handgriff auf der zweiten Position senkrecht zum Gehäuse verläuft und der bewegliche Stecker bildet quasi eine Verlängerung des hinteren Teil des Gehäuses.

3. Eine wiederaufladbare elektrooptische Universallampe gemäß Antrag 1, bei der die Leuchteinheit mindestens eine Leuchtdiode, mindestens einen reflektierenden parabolförmigen Spiegel und mindestens eine transparente Vorderplatte, mit mindestens einer Konvexlinse, die das von der Leuchtdiode ausgehende Licht konvergiert, beinhaltet. Die Konvexlinse befindet sich in der Mitte der Vorderplatte und der reflektierende Spiegel reflektiert das von der Leuchtdiode ausgehende Licht und strahlt das Licht mit Hilfe der Vorderplatte aus dem Gehäuse heraus.

4. Eine wiederaufladbare elektrooptische Universallampe gemäß Antrag 1, bei der sich die Schalttaste in der Mitte der beweglichen Achse, die den Handgriff und das Gehäuse verbindet, befindet.

5. Eine wiederaufladbare elektrooptische Universallampe gemäß Antrag 1, bei der das Ladegerät kombinatorische Zahnräder, einen Generator und einen schwenkbaren Handgriff im oberen Bereich des Gehäuses beinhaltet. Der schwenkbare Handgriff sorgt dafür, dass sich die kombinatorischen Zahnräder drehen, wodurch wiederum der Generator aktiviert wird und Strom erzeugt.

6. Eine wiederaufladbare elektrooptische Universallampe gemäß Antrag 1, bei der sich die bewegliche Batterieabdeckung im unteren Bereich der Batteriekammer befindet.

7. Eine wiederaufladbare elektrooptische Universallampe gemäß Antrag 1, bei der sich zwei rotierende Wölbungen auf der Achse sowie zwei rechteckige Führungsöffnungen im hinteren Bereich des Gehäuses befinden. Ein beweglicher Stecker ist mit zwei runden beweglichen Achsöffnungen versehen, die mit den beiden rotierenden Achswölbungen verbunden sind. Ein Ende des beweglichen Steckers ist mit Anschlussstiften versehen, die durch die Führungsöffnungen verlaufen.

8. Eine wiederaufladbare elektrooptische Universallampe gemäß Antrag 1, bei der sich die rotierenden runden Achsöffnungen auf sowohl der oberen und der unteren Seite des vorderen Bereichs des Handgriffs befinden. Verschlüsse, die bewegt werden können, befinden sich wiederum auf den kreisrunden Öffnungen der rotierenden Achse. Flanschwellen befinden sich auf den rotierenden Verschlüssen. Die rotierenden Verschlüsse passen durch die kreisrunden Öffnungen der rotierenden Achse auf dem Handgriff und den kreisrunden Öffnungen der rotierenden Achse auf dem Gehäuse. Die Flanschwellen halten die Innenfläche des Gehäuses fest.

9. Eine wiederaufladbare elektrooptische Universallampe gemäß Antrag 5, bei der ein Ende des schwenkbaren Handgriffs rotierend mit einem Griffring verbunden ist.

10. Eine wiederaufladbare elektrooptische Universallampe gemäß Antrag 9, bei der sich der Griffring in einer Vertiefung im oberen Bereich des Gehäuses befindet.
